# EUROPÄISCHE PATENTSCHRIFT

(11) **EP 0 230 050 B1**
(45) Veröffentlichungstag und Bekanntmachung des Hinweises auf die Patenterteilung: **14.06.1989**
(21) Anmeldenummer: 86118070.1
(22) Anmeldetag: 24.12.1986
(51) Int. Cl.: H01K 3/00, H01J 9/00, C03C 17/06, C23C 14/04

(54) **Vorrichtung zum teilweisen Beschichten der Innenoberfläche von Lampenkolben**
Apparatus for coating part of the inner surface of a lamp bulb
Dispositif de revêtement d'une partie de la surface interne d'ampoules de lampe

(30) Priorität: 15.01.1986 DE 3601010
(43) Veröffentlichungstag der Anmeldung: 29.07.1987
(73) Patentinhaber: Patent-Treuhand-Gesellschaft für elektrische Glühlampen mbH, 81543 München (DE)
(72) Erfinder: Maulavé, Jacques Jean, F-22590 Pordic (FR)

(56) Entgegenhaltungen:
- DD-A- 15 372
- FR-A- 2 360 685
- GB-A- 997 899
- US-A- 2 657 150

## Beschreibung

Die Erfindung betrifft eine Vorrichtung zum teilweisen Beschichten der Innenoberfläche von Lampenkolben nach dem Oberbegriff des Hauptanspruchs.

### Stand der Technik

Das teilweise Beschichten der Innenoberfläche von Lampenkolben mit einem strahlungsreflektierenden Material, insbesondere das Aufdampfen von sichtbare Strahlung reflektierenden Schichten auf die Innenoberfläche von Reflektorkolben, erfolgt in einem Vakuum. Es kommen hierbei unterschiedliche Verfahren zur Anwendung. So ist zum Beispiel bekannt, daß zunächst die gesamte Innenoberfläche des Reflektorkolbens mit der strahlungsreflektierenden Beschichtung, in der Regel Aluminium, versehen wird. In einem anschließenden Arbeitsgang wird dann mittels einer in den Reflektorkolben eingeleiteten ätzenden Flüssigkeit die auf der Kolbenkuppe befindliche Beschichtung wieder ausgelöst. Hierdurch entsteht neben einem erhöhten Verbrauch des strahlungsreflektierenden Materials zusätzlich ein erheblich erhöhter Aufwand an Vorrichtungen und somit an Kosten für das Auslösen der Beschichtung an der Kolbenkuppe. Zudem sind durch die Verwendung der ätzenden Flüssigkeit erhebliche Sicherheitsbestimmungen für das Fertigungspersonal und den Umweltschutz einzuhalten.

Ein anderes Verfahren umgeht das lästige Naßauslösen der Kolbenkuppe, indem zum Aufbringen der reflektierenden Beschichtung der Bereich der Kolbenkuppe des in hängender Stellung befindlich Lampenkolbens Sand, Granulat, Glasperlen oder eine ähnliche Substanz eingebracht und nach dem Beschichten wieder entnommen wird. Auf diese Weise bleibt zwar die Kolbenkuppe unbeschichtet, doch ist das Einbringen und insbesondere das Entnehmen des die Kolbenkuppe abdeckenden Materials nicht ganz problemfrei. Einerseits muß das eingebrachte Füllgut immer in einer Ebene senkrecht zur Kolbenlängsachse liegen, um eine asymmetrische Beschichtung und damit eine asymmetrische Ausstrahlung der fertigen Lampe zu verhindern. Zum anderen sind bei der Entnahme des Füllgutes häufig Beschädigungen an der frisch aufgebrachten reflektierenden Beschichtung aufgetreten.

Aus der GB-A 997 899 ist die Verwendung eines Schatters aus einem flexiblen Material, z.B. aus Kunststoff, bekannt, der eine einem Faltenrock ähnelnde Gestalt aufweist. Mit dem Schatter verbunden sind mehrere Magnete. Der Schatter wird zusammengefaltet in den zu beschichtenden Lampenkolben geführt und mittels eines außerhalb des Lampenkolbens angeordneten rotierenden Magnetfelds in Drehung versetzt. Durch die hierbei auftretende Zentrifugalkraft öffnet sich der flexible Schatter und deckt auf diese Weise den nicht zu beschichtenden Teil des Lampenkolbens ab.

Ein anderes Konstruktionsprinzip ist in der US-A 2 657 150 beschrieben. Der Schatter und die Verdampferwendel mit dem zu verdampfenden strahlungsreflektierenden Material werden hierbei nacheinander in den teilweise zu beschichtenden Lampenkolben eingeführt und diesem auch wieder in umgekehrter Reihenfolge entnommen. Der Schatter selbst besteht aus einer Vielzahl von federartigen Lamellen, die sich nach dem Einführen in den Lampenkolben spreizen und mit ihrem Randbereich auf den nicht zu beschichtenden Teil des Lampenkolbens legen und diesen somit von der Beschichtung freihalten.

### Aufgabe

Der Erfindung liegt die Aufgabe zugrunde, eine konstruktiv einfache Lösung für das Beschichten von Reflektorkolben zu schaffen, bei der die schädliche Belastung durch Chemikalien sowie das umständliche Abdecken der Kolbenkuppe durch ein Füllgut oder einen sich spreizenden Schatter entfallen kann. Weiterhin soll die Beschichtung ohne Qualitätseinbußen und derart mechanisierbar sein, daß die entsprechende Vorrichtung in eine Fertigungslinie mit hoher Stückleistung integriert werden kann.

### Vorteile

Mit der Vorrichtung nach der Erfindung wie beschrieben in Anspruch 1 wird die Kolbenkuppe auf einfache Weise von dem zu verdampfenden reflektierenden Material abgeschattet, so daß sich dort keine Beschichtung niedersetzen kann. Der mobile Schatter aus ferromagnetischem Material wird in einem Arbeitsgang mittels des mechanischen Greifers durch die Öffnung des Kolbenhalses in das Innere des Lampenkolbens eingeführt und dort auf der nach unten weisenden Kolbenkuppe durch einen Magnet gehaltert. Der Haltemagnet befindet sich hierbei außerhalb des Lampenkolbens unter der Kolbenkuppe. Der Schatter wird hierdurch genau positioniert und gehalten. Die an die Kolbenkuppe angepaßte Form der Auflagefläche des Schatters bewirkt einen sicheren Sitz desselben an seiner ihm vorbestimmten Position in Relation zur Verdampferwendel. Der Außendurchmesser des Schatters ist auf den Innendurchmesser des Kolbenhalses abgestimmt, so daß das Einführen und das Entnehmen mittels des Greifers problemfrei durchgeführt werden kann. Die kreiszylinderförmige Seitenwand erleichtert dem mechanischen Greifer das Aufnehmen, den Transport und das Absetzen des Schatters. Die Oberkante des Schatters ist ebenfalls auf die zu beschichtende Kolbenform angepaßt, so daß die aufgebrachte Beschichtung genau im Übergangsbereich zwischen dem Reflektorteil und der Kolbenkuppe endet. Die mechanische Trennung des Schatters von der Verdampferwendel hat den weiteren Vorteil, daß letztere ohne Schwierigkeiten und mechanisiert mit dem zu verdampfenden strahlungsreflektierenden Material beladen werden kann, ohne daß dieser Arbeitsgang vom Schatter behindert wird. Des weiteren vereinfacht sich die Reinigung der am Verdampfungsvorgang beteiligten und wiederverwendbaren Teile. Das vom Schatter selbst aufgefangene verdampfte strahlungsreflektierende Material sammelt sich in dessen tassenförmigem Inneren und verbleibt nach Entnahme des Schatters durch den Greifer nicht innerhalb des Lampenkolbens. Da der Schatter ohne innerhalb des Lampenkolbens angeordnete Halter auf seiner genau definierten Position gehalten wird, entsteht eine besonders gleichmäßig ausgebildete strahlungsreflektierende Beschichtung auf dem Reflektorteil. Durch die in einer Achse angeordneten Windungen der konisch gewickelten Verdampferwendel benötigt man nur einen V-förmig geformten Streifen des zu verdampfenden Materials, der mechanisiert in die Verdampferwendel eingelegt wird. Zusätzlich wird auf diese Weise eine großflächige Benetzung des Streifens bewirkt, wodurch dieser schneller und gleichmäßiger verdampft und die Qualität der strahlungsreflektierenden Beschichtung auf dem Reflektorteil des Lampenkolbens weiter erhöht.

Besondere Ausführungsarten der Erfindung sind in den Ansprüchen 2 bis 7 angegeben.

### Darstelluna der Erfinduna

Die Erfindung wird im folgenden anhand von fünf vereinfachten Zeichnungen näher erläutert.
Figur 1 zeigt eine beladene Verdampferstation
Figur 2 zeigt einen Schatter
Figur 3 zeigt eine Verdampferwendel
Figur 4 zeigt einen zu verdampfenden Streifen des strahlungsreflektierenden Materials
Figur 5 zeigt einen mechanischen Greifer

Die Verdampferstation der Figur 1 besteht aus einer Kammer 1, an deren Unterseite ein Flansch 2 mittels einer Schweißnaht 3 befestigt ist. Der Rand des Flansches 2 ist nach innen durch einen Dichtring 4 aus Gummi begrenzt. In der Kammer 1 befindet, sich ein Lampenkolben 5 (80 mm Durchmesser), der einen Kolbenhals 6, einen sich erweiternden Reflektorteil 7 sowie eine Kolbenkuppe 8 aufweist. Der Lampenkolben 5 liegt mit seinem äußeren Reflektorteil 7 an dem Dichtring 4 an. Das Innere der Kammer 1 und damit auch das Innere des Lampenkolbens 5 wird während des Aufbringens der strahlungsreflektierenden Beschichtung evakuiert. Die Güte des Vakuums ist dabei ausschlaggebend für die Güte der Beschichtung. Bei der Vorrichtung entsprechend der Erfindung herrscht typisch ein Druck von ca. 7 x 10-³ mbar. Zwischen dem Lampenkolben 5 und der Kammer 1 ist ein Filter 9 angeordnet, der an seiner Unterseite einen Haltering 10 aufweist.

Im Innern des Lampenkolbens 5 befindet sich der tassenförmige Schatter 11, der konzentrisch auf der Kolbenkuppe 8 aufliegt. Der Schatter 11 besteht aus einem ferromagnetischen Werkstoff. Der innerhalb des Lampenkolbens 5 angeordnete Schatter 11 wird durch einen außerhalb des Lampenkolbens 5 befindlichen Permanentmagnet 12 auf seiner genau definierten Position unverrückbar gehaltert.

In der dargestellten Verdampferstation ist weiterhin gerade eine mit einem Aluminiumstreifen 13 beladene Verdampferwendel 14 in den Lampenkolben 5 eingefahren. Die obere Windung der Verdampferwendel 14 liegt auf der Ebene der Öffnung des Schatters 11. Die Verdampferwendel 14 ist in Halteröhrchen 15 aus Reinaluminium gefaßt, die wiederum in die Stromzuführungen 16 und 17 geklemmt sind. Das untere Ende der Halteröhrchen 15 reicht etwa bis auf die Ebene der Öffnung des Schatters11. Die Stromzuführung 16 ist während des Beschichtungsvorganges spannungsführend und deshalb von einem Isolator 18 umgeben. Beide Stromzuführungen 16, 17 sind im oberen Bereich mittels eines Halters 19 verbunden. An dem Halter 19 ist auch der Halsabschatter 20 mit der Hülse 21 befestigt.

In der Figur 2 ist ein Schatter 11 im Detail dargestellt. Besonders geeignet hierfür ist ein rostfreier Edelstahl mit Legierungszusätzen von ca. 35 % Cr und ca. 17 % Mo. Die Auflagefläche 22 des Schatters 11 ist kalottenförmig ausgebildet, wobei der Radius 0 an den Radius der Kolbenkuppe 8 (Fig. 1) angepaßt ist. Da die Kolbenkuppe 8 in der Regel in der Mitte eine kleine Linse oder Verdickung aufweist, ist die Auflagefläche 22 des Schatters 11 mit einer kleinen konzentrischen Ausnehmung 23 versehen. Durch diese beiden Maßnahmen wird erreicht, daß der Schatter 11 an der Innenoberfläche der Kolbenkuppe 8 satt anliegt. Der Außendurchmesser D des Schatters 11 ist so groß gewählt, daß er ohne Schwierigkeit durch den Kolbenhals 6 (Fig. 1) in das Innere des Lampenkolbens 5 eingeführt und auf der Kolbenkuppe 8 abgesetzt werden kann. Der auf der Kolbenkuppe 8 abgesetzte Schatter 11 reicht mit seiner Höhe H bis an die obere, den größten Durchmesser aufweisende Windung der Verdampferwendei 14, die mit der Ebene des größten Durchmessers des Lampenkolbens 5, bei der der Reflektorteil 7 in die Kolbenkuppe 8 übergeht, zusammenfällt. Die Seitenwand 24 des Schatters11 ist kreiszylinderförmig ausgebildet. Hierdurch wird es ermöglicht, daß ein mechanischer Greifer (Fig. 5) in den inneren Hohlraum des Schatters 11 eingefahren wird un diesen an der inneren Seitenwand 24 durch Klemmung greift und transportiert.

Eine vorteilhafte Ausgestaltung der Verdampferwendel 14 ist in Fig. 3 abgebildet. Die Wendel selbst besteht aus drei miteinander verflochtenen Einzeldrähten. Hierdurch, wie auch durch die konische Wickelweise des gewendelten Teils der Verdampferwendel 14 wird eine bessere Benetzung mit dem zu verdampfenden Material erzielt. Im vorliegenden Ausführungsbeispiel weist die Verdampferwendel 14 zweieinhalb Windungen 25 auf, wobei sich der Wicklungsdurchmesser nach unten verringert. Die Umhüllenden der einzelnen Windungen bilden somit einen Winkel α. Durch diese Maßnahme ist die Verdampferwendel 14 leichter mit dem Aluminiumstreifen 13 (Fig. 4) zu beschicken. Die obere, den größten Durchmesser aufweisende Windung 26 liegt in der Verdampferstellung etwa auf der Ebene des oberen Schatterrandes (Fig. 1). Die weiteren Windungen 25 liegen dann unterhalb dieser Ebene, so daß die gesamte Kolbenkuppe 8 durch den Schatter 11 zur Verdampferwendel 14 abgeschattet ist. Für die Montage in der Verdampferstation ist über die beiden freistehenden Enden 27 der Verdampferwendel 14 jeweils ein vorzugs weise aus Reinaluminium bestehendes Halteröhrchen 15 (Fig. 1) gezogen.

Der zu verdampfende Aluminiumstreifen 13 in Fig. 4 besteht aus 99,98 % Reinaluminium und wiegt ca. 20 mg. Seine beiden Schenkel 28 sind V-förmig zueinander gebogen, wobei der von den Schenkeln 28 eingeschlossene Winkel a identisch mit dem durch die sich verkleinernden Windungen der Verdampferwendel 14 ist. Durch diese aufeinander angepaßte Formgebung ist der Aluminiumstreifen 13 mechanisiert in die Verdampferwendel 14 einsetzbar. Gleichzeitig wird hierdurch eine sehr gute Benetzung zwischen der Verdampferwendel 14 und dem Aluminiumstreifen 13 erzielt.

Zum besseren Verständnis des Arbeitsablaufs sollen die wesentlichen Arbeitsschritte der Vorrichtung kurz beschrieben werden. Eingangs der Vorrichtung gelangt der Lampenkolben 5 mit seiner Kolbenkuppe 8 in eine entsprechend geformte Aufnahme (nicht dargestellt), in deren Boden der Permenentmagnet 12 lose eingelassen ist. Zur Vorbereitung für die Beschichtung wird angschließend mittels eines mechanischen Greifers 29 - dieser ist in Figur 5 dargestellt - der Schatter 11 durch den Kolbenhals 6 auf der Innenoberfläche der Kolbenkuppe 8 abgesetzt. Der Greifer 29 ist mit drei um jeweils 120_{°} versetzten und sich spreizenden Fingern 30 versehen, die sich gegen die innere Seitenwand 24 des Schatters 11 spreizen und diesen so festklemmen. Der Permanentmagnet 12 haltert jetzt den Schatter 11 und damit auch gleichzeitig.den zwischen dem Schatter 11 und dem Permanentmagnet 12 befindlichen Lampenkolben 5. Anstelle des Greifers 29 ist jetzt, wie beschrieben, die mit einem V-förmig gebogenen Aluminiumstreifen 13 beladene Verdampferwendel 14 auf ihre vorgesehene Arbeitsstellung gerückt. In der Verdampferstation entsprechend der Fig. 1 wurde das Innere des Lampenkolbens 5 bis auf ca. 7 x 10-³ mbar evakuiert. Das Verdampfen des Aluminiumstreifens 13 erfolgt, indem ein hoher Strom (bis zu 40 A) durch die Verdampferwendel 14 gleitet wird. Das verdampfte Aluminium setzt sich an dem nicht durch den Schatter 11 und den Halsabschatter 20 verdeckten Teil des Lampenkolbens 5, dem Reflektorteil 7, nieder. Die Vorgänge des Verdampfens sind jedoch konventionell und dem Fachmann bekannt. Nach dem Beschichten des Lampenkolbens 5 wird mittels des mechanischen Greifers 29 der Schatter 11 dem Lampenkolben 5 wieder entnommen. Der Lampenkolben 5 verläßt die Vorrichtung und wird ebenfalls mechanisiert der Weiterverarbeitung an der Einschmelzmaschine übergeben.

Die Vorrichtung zur Beschichtung von Lampenkolben 5 mit einem strahlungsreflektierenden Material 13 arbeitet in wechselweiser Form und mit einer Einstelleistung von ca. 4.150 Stück/h. Der Ausstoß guter, verspiegelter Lampenkolben wird über einen mit der Vorrichtung verketteten Zwischenspeicher mechanisiert in eine Baukastenfertigungsmaschine für Lampen eingeschleust. Die Schatter 11 werden nach der üblichen Einsatzzeit von ca. 100 Beschichtungen gereinigt, Die Verdampferwendeln 14 weisen eine Standzeit von ca. 40 bis 60 Verspiegelungen auf.

## Patentansprüche

1. Vorrichtung zum teilweisen Beschichten der Innenoberfläche von Lampenkolben (5) für Reflektorlampen mit einem strahlungsreflektierenden Material (13), bestehend aus einer Verdampferwendel (14), einem zur Herstellung der Beschichtung mit der Verdampferwendel (14) in Kontakt stehenden zu verdampfenden strahlungsreflektierenden Material (13) und einem Schatter (11), der den nicht zu beschichtenden Teil des Lampenkolbens (5) während des Verdampfen des strahlungsreflektierenden Materials (13) gegen die Verdampferwendel (14) und das verdampfende strahlungsreflektierende Material (13) abschirmt, wobei der Lampenkolben (5) zur Herstellung der Beschichtung evakuierbar ist und der Schatter (11) und die Verdampferwendel (14) mechanisch voneinander getrennt und für den Beschichtungsvorgang nacheinander in den Lampenkolben (5) einführbar und nach dem Beschichten diesem in umgekehrter Reihenfolge wieder entnehmbar sind, dadurch gekennzeichnet, daß der Schatter (11) eine nicht veränderbare tassenförmige Gestalt aufweist und aus einem ferromagnetischen Material besteht und dieser zur Herstellung der Beschichtung mittels eines mechanischen Greifers (29) auf der Innenoberfläche des Lampenkolbens (5) positioniert und von einem außerhalb des Lampenkolbens (5) angeordneten Magnet (12) gehaltert ist und der Schatter (11) nach dem Beschichten mittels des Greifers (29) wieder entnommen wird.

2. Vorrichtung nach Anspruch 1, dadurch gekennzeichnet, daß die Auflagefläche (22) des Schatters (11) an die Innenoberfläche des Lampenkolbens (5) angepaßt ist.

3. Vorrichtung nach Anspruch 1 und 2, dadurch gekennzeichnet, daß die Auflagefläche (22) des Schatters (11) eine konzentrische Ausnehmung (23) aufweist.

4. Vorrichtung nach Anspruch 1 bis 3, dadurch gekennzeichnet, daß die Seitenwand (24) des Schatters (11) kreiszylinderförmig ausgebildet ist.

5. Vorrichtung nach Anspruch 1, dadurch gekennzeichnet, daß die Verdampferwendel (14) aus mehreren in einer Achse angeordneten Windungen (26) besteht, die zu der dem Schatter (11) zugewandten Seite einen sich stufenweise verringernden Durchmesser aufweisen.

6. Vorrichtung nach Anspruch 1 und 5, dadurch gekennzeichnet, daß die Verdampferwendel (14) aus mehreren miteinander verdrillten Einzeldrähten besteht.

7. Vorrichtung nach Anspruch 1, dadurch gekennzeichnet, daß das zu verdampfende, strahlungsreflektierende Material (13) ein etwa V-förmig gebogener Streifen ist, der zum Verdampfen innerhalb der Verdampferwendel (14) angeordnet ist, und der mit seinen zwei in einem spitzen Winkel zueinander verlaufenden Schenkeln (28) an jeder Windung (25) der Verdampferwendel (14) anliegt.

## Claims

1. Apparatus for partially coating the inner surface of light bulbs (5) for reflector lamps, with a radiation-reflecting material (13), comprising a vaporiser coil (14), a radiation-reflecting material (13) which is to be vaporised to produce the coating, and which is in contact with the vaporiser coil (14), and a shade (11) which screens that part of the light bulb (5) which is not to be coated from the vaporiser coil (14) and from the vaporising, radiation-reflecting material (13) during the vaporisation of the radiation-reflecting material (13), where the light bulb (5) can be evacuated in order to produce the coating, and where the shade (11) and the vaporiser coil (14) can be introduced into the light bulb (5) in mechanised fashion, separately and consecutively for the coating process, and can be removed in reverse order from the light bulb (5) after the coating process, characterised in that the shade (11) is of inalterable, cup-shaped form and consists of a ferromagnetic material and, for the formation of the coating, is positioned by means of a mechanical gripper (29) on the inner surface of the light bulb (5) and is held by a magnet (12) arranged outside the light bulb (5), and after the coating process is removed again by means of the gripper (29).

2. A device as claimed in Claim 1, characterised in that the bearing surface (22) of the shade (11) is adapted to the inner surface of the light bulb (5).

3. A device as claimed in Claim 1 and 2, characterised in that the bearing surface (22) of the shade (11) contains a concentric recess (23).

4. A device as claimed in Claim 1 to 3, characterised in that the side-wall (24) of the shade (11) is circular-cylindrical in shape.

5. A device as claimed in Claim 1, characterised in that the vaporiser coil (14) consists of a plurality of turns (26) which are arranged in one axis and which have a diameter which reduces in stepped fashion towards the side facing the shade (11).

6. A device as claimed in Claim 1 and 5, characterised in that the vaporiser coil (14) consists of a plurality of interwoven individual wires.

7. A device as claimed in Claim 1, characterised in that the radiation-reflecting material (13) which is to be vaporised is a strip which is bent approximately into a V-formation and which is arranged inside the vaporiser coil (14) in order that it may vaporise, and which, with its two limbs (28) which extend towards one another at an acute angle, contacts each turn (25) of the vaporiser coil (14).

## Revendications

1. Dispositif pour revêtir partiellement la surface interne d'ampoules (5) pour lampes à réflecteurs d'un matériau (13) réfléchissant le rayonnement, comprenant un filament de vaporisation (14), un matériau (13) réfléchissant le rayonnement, matériau qui doit être vaporisé et qui est en contact avec le filament de vaporisation (14) pour réaliser le revêtement, ainsi qu'un masque (11) qui, pendant la vaporisation du matériau réfléchissant (13), occulte la partie de l'ampoule (5) qui n'est pas à revêtir vis-à-vis du filament de vaporisation (14) et du matériau réfléchissant (13), un vide pouvant être créé dans l'ampoule (5) pour réaliser le revêtement, le masque (11) et le filament de vaporisation (14) pouvant être introduits mécaniquement dans l'ampoule (5), séparément et l'un après l'autre, en vue de l'opération de revêtement, et pouvant être retirés de l'ampoule dans l'ordre inverse après le revêtement, caractérisé en ce que le masque (11) possède une forme invariable correspondant à celle d'une tasse et est réalisé d'un matériau ferromagnétique, le masque (11) étant positionné sur la surface interne de l'ampoule (5), en vue de la réalisation du revêtement, au moyen d'un préhenseur mécanique (29), et étant maintenu en place par un aimant (12) disposé à l'extérieur de l'ampoule (5), et le masque (11) étant retiré de nouveau au moyen du préhenseur (29) après le revêtement.

2. Dispositif selon la revendication 1, caractérisé en ce que la surface d'appui (22) du masque (11) est adaptée à la surface interne de l'ampoule (5).

3. Dispositif selon les revendications 1 et 2, caractérisé en ce que la surface d'appui (22) du masque (11) présente un creux concentrique (23).

4. Dispositif selon les revendications 1 à 3, caractérisé en ce que la paroi latérale (24) du masque (11) possède une forme cylindrique circulaire.

5. Dispositif selon la revendication 1, caractérisé en ce que le filament de vaporisation (14) est formé de plusieurs spires (26) disposées sur un axe et dont le diamètre diminue de façon échelonnée en direction du côté tourné vers le masque (11).

6. Dispositif selon les revendications 1 et 5, caractérisé en ce que le filament de vaporisation (14) est constitué de plusieurs fils torsadés ensemble.

7. Dispositif selon la revendication 1, caractérisé en ce que le matériau réfléchissant (13) à vaporiser se présente au départ comme un ruban courbé à peu près en V qui, pour la vaporisation, est placé dans le filament de vaporisation (14) et dont les deux branches (28), renfermant entre elles un angle aigu, s'appliquent contre chacune des spires (25) du filament (14).
